# EUROPÄISCHE PATENTSCHRIFT

(11) **EP 1 139 030 B1**
(45) Veröffentlichungstag und Bekanntmachung des Hinweises auf die Patenterteilung: **25.07.2007**
(21) Anmeldenummer: 01107212.1
(22) Anmeldetag: 23.03.2001
(51) Int. Cl.: F24D 3/08

(54) **Heizungsanlage mit einem Wärmeerzeuger, einem Wärmeübertrager für einen Heizkreis und einen Brauchwasserladekreis eines Warmwasserspeichers**
Heating installation with a heat generator, a heat exchanger for a heating circuit and a tap water heating circuit for a hot water accumulator
Installation de chauffage avec générateur de chaleur, échangeur de chaleur pour un circuit de chauffage et circuit de chauffage d'eau sanitaire d'un accumulateur d'eau chaude sanitaire

(30) Priorität: 31.03.2000 DE 10016179
(43) Veröffentlichungstag der Anmeldung: 04.10.2001
(73) Patentinhaber: ROBERT BOSCH GMBH, 70442 Stuttgart (DE)
(72) Erfinder: Kroell, Ulrich, 72654 Neckartenzlingen (DE)

(56) Entgegenhaltungen:
- EP-A- 0 249 070
- EP-A- 0 936 415
- DE-A- 2 605 994
- DE-A- 3 624 261

## Beschreibung

### Stand der Technik

Die Erfindung betrifft eine Heizungsanlage mit einem Wärmeerzeuger, der einen Wärmeübertrager mit Wärme versorgt, wobei der Wärmeübertrager ausgangsseitig einen Heizkreis mit Heizkörpern und einem Brauchwasserladekreis für einen Brauchwasserspeicher mit Warmwasser speist, wobei im unteren Bereich des Brauchwasserspeichers kaltes Wasser entnommen, über eine Brauchwasser-Ladepumpe und den Wärmeübertrager geleitet im oberen Bereich des Brauchwasserspeichers erwärmt wieder zugeführt wird und wobei dem Brauchwasserspeicher in einem Brauchwasserkreis im unteren Bereich Kaltwasser zuführbar und im oberen Bereich über angeschlossene Zapfstellen warmes Brauchwasser entnehmbar ist.

Derartige Heizungsanlagen sind beispielsweise in der DE 36 24 261 A1 oder der EP 0 936415 A2 gezeigt.

Bei derartigen Heizungsanlagen, die mit dem sogenannten Schichtladespeichersystem versehen sind, muss zur Erhöhung des Benutzungskomforts eine eigene Zirkulationspumpe vorgesehen werden, die das warme Wasser des Brauchwasserspeichers in einem Zirkulationskreis umwälzt. Dies bedingt einen Mehraufwand an zusätzlichen Bauteilen und einem erhöhten Energiebedarf.

Es ist Aufgabe der Erfindung, bei einer Heizungsanlage der eingangs erwähnten Art einen Zirkulationskreis zu schaffen, für den auf den Einsatz einer Zirkulationspumpe verzichtet werden kann.

Diese Aufgabe wird nach der Erfindung dadurch gelöst, dass der Warmwasser-Ausgang des Brauchwasserkreises vor den Zapfstellen über eine Zirkulationsleitung und einen Rückflussverhinderer mit dem Eingang der Brauchwasser-Ladepumpe verbunden ist, die zwischen dem Kaltwasser-Ausgang des Brauchwasserspeichers für den Brauchwasserladekreis und dem Wärmeübertrager eingeschleift ist und dass zwischen den Kaltwasser-Ausgang des Brauchwasserspeichers für den Brauchwasserladekreis und die Brauchwasser-Ladepumpe ein Lade-Wassermengenbegrenzer eingeschleift ist, der auf eine vorgebbare Lade-Wassermenge festgelegt ist.

Mit diesem Zirkulationskreis wird die Brauchwasser-Ladepumpe des Brauch-wasserladekreises auch als Zirkulationspumpe für die Umwälzung des Brauchwassers verwendet und so eine getrennte Zirkulationspumpe vermieden, ohne auf die Funktion der Umwälzung des Brauchwassers verzichten zu müssen.

Da der Wassermengenbegrenzer und der Rückflussverhinderer auch in herkömmlichen Heizungsanlagen erforderlich sind, ist anstelle einer Zirkulationspumpe nur der zusätzliche Lade-Wassermengenbegrenzer erforderlich

Die für den Schichtladebetrieb erforderliche Lade-Wassermenge kann unabhängig von dem Zirkulations-Kreis eingestellt werden, wenn vorgesehen ist, dass in den Brauchwasserladekreis zwischen die Brauchwasser-Ladepumpe und den Wärmeübertrager ein Wassermengenbegrenzer eingeschleift ist, der auf eine Gesamt-Wassermenge einstellbar ist, die durch die Summe aus Lade-Wassermenge und Zirkulations-Wassermenge festgelegt ist.

Ist nach einer weiteren Ausgestaltung vorgesehen, dass der Wärmeübertrager als Zweikreis-Wärmetauscher ausgebildet ist, wobei der eine Wärmetauscher dem Heizkreis und der andere Wärmetauscher dem Brauchwasserladekreis zugeordnet sind, dann kann beim Betrieb der Brauchwasser-Ladepumpe eine Zirkulations-Wassermenge unabhängig von der Lade-Wassermenge mitgefördert und über die Zirkulationsleitung wieder der Brauchwasser-Ladepumpe zugeführt werden.

Von Vorteil ist eine Ausgestaltung, die dadurch gekennzeichnet ist, dass der Wärmeerzeuger als Gasheiztherme ausgebildet ist, da dann die Wärmeaufteilung im Wärmeübertrager optimal an die Anforderungen des Heizkreises und des Brauch-wasserladekreises angepasst werden kann.

Die Wassermengenbegrenzer sind nach einer vorteilhaften Ausgestaltung als Festdrosseln ausgebildet und in der Wassermenge einstellbar.

Die Erfindung wird anhand eines hydraulischen Schaltschemas einer nach der Erfindung ausgelegten Heizungsanlage näher erläutert.

Ein nicht dargestellter Wärmeerzeuger, z.B. eine Gastherme versorgt einen Wärmeübertrager 3 eingangsseitig mit Wärme. Ist dieser Wärmeübertrager 3 als Zweikreis-Wärmetauscher ausgebildet, dann wird über den einen Wärmetauscher das durchströmende Heizungswasser für den Heizkreis HK aufgeheizt, während der zweite Wärmetauscher den Brauchwasserladekreis SK mit Wärme versorgt.

Der Brauchwasserspeicher 10 wird über den Brauchwasserladekreis SK aufgeheizt. Dabei wird kaltes Wasser über den Kaltwasser-Ausgang wa im unteren Bereich des Brauchwasserspeichers 10 entnommen und über einen Lade-Wassermengenbegrenzer 6 auf eine vorgebbare Lade-Wasserpumpe begrenzt. Für die Strömung dieser Lade-Wassermenge sorgt eine Brauchwasser-Ladepumpe 1, die die Lade-Wassermenge über einen weiteren Wassermengenbegrenzer 2 und den Wärmeübertrager 3 über den Warmwasser-Eingang ww des Brauchwasserladekreises SK erwärmt, wieder dem oberen Bereich dem Brauchwasserspeicher 10 zuführt.

Der eigentliche Brauchwasserkreis BW ist davon getrennt. Das Kaltwasser KW wird dem Kaltwasser-Eingang wa des Brauchwasserspeichers 10 im unteren Bereich zugeführt. An einem weiteren Warmwasser-Ausgang ww im oberen Bereich des Brauchwasserspeichers 10 wird das warme Brauchwasser den angeschalteten Zapfstellen 5 zugeführt. Vor den Zapfstellen 5, vorzugsweise am Warmwasser-Ausgang ww, zweigt eine Zirkulationsleitung 7 ab, die über einen Rückflussverhinderer 4 auf den Eingang der Brauchwasser-Ladepumpe 1 führt. Der Rückflussverhinderer 4 entkoppelt den Zirkulationskreis ZK vom Brauchwasserladekreis SK. Die Brauchwasser-Ladepumpe 1 fördert die Lade- und die Zirkulations-Wassermenge über den Wassermengenbegrenzer 2 zum Wärmeübertrager 3, der auf eine maximale Durchflussmenge als Summe der beiden Wassermengen festgelegt ist. Die Brauchwasser-Ladepumpe 1 ist entsprechend ausgelegt. Auf diese Weise sind Brauchwasserladekreis SK und Zirkulationskreis ZK so miteinander gekoppelt, dass die Brauchwasser-Ladepumpe 1 auch als Zirkulationspumpe für den Zirkulationskreis ZK dient.

## Patentansprüche

1. Heizungsanlage mit einem Wärmeerzeuger, der einen Wärmeübertrager (3) mit Wärme versorgt, wobei der Wärmeübertrager (3) ausgangsseitig einen Heizkreis (HK) mit Heizkörpern und einen Brauchwasserladekreis für einen Brauchwasserspeicher (10) mit Warmwasser speist, wobei im unteren Bereich des Brauchwasserspeichers (10) kaltes Wasser entnommen, über eine Brauchwasser-Ladepumpe (1) und den Wärmeübertrager (3) geleitet im oberen Bereich des Brauchwasserspeichers (10) erwärmt wieder zugeführt wird und wobei dem Brauchwasserspeicher (10) in einem Brauchwasserkreis (BW) im unteren Bereich (wk) Kaltwasser (KW) zuführbar und im oberen Bereich (ww) über angeschlossene Zapfstellen (5) warmes Brauchwasser entnehmbar ist,
**dadurch gekennzeichnet,**
**dass** der Warmwasser-Ausgang (ww) des Brauchwasserkreises (BW) vor den Zapfstellen (5) über eine Zirkulationsleitung (7) und einen Rückflussverhinderer (4) mit dem Eingang der Brauchwasser-Ladepumpe (1) verbunden ist, die zwischen dem Kaltwasser-Ausgang (wa) des Brauchwasserspeichers (10) für den Brauchwasserladekreis (SK) und dem Wärmeübertrager (3) eingeschleift ist und
**dass** zwischen den Kaltwasser-Ausgang (wa) des Brauchwasserspeichers (10) für den Brauchwasser-Ladekreis (SK) und die Brauchwasser-Ladepumpe (1) ein Lade-Wassermengenbegrenzer (6) eingeschleift ist, der auf eine vorgebbare Lade-Wassermenge festgelegt ist.

2. Heizungsanlage nach Anspruch 1,
**dadurch gekennzeichnet,**
**dass** in den Brauchwasserladekreis (SK) zwischen die Brauchwasser-Ladepumpe (1) und den Wärmeübertrager (3) ein Wassermengenbegrenzer (2) eingeschleift ist, der auf eine Gesamt-Wassermenge festgelegt ist, die durch die Summe aus Lade-Wassermenge und Zirkulations-Wassermenge gegeben ist.

3. Heizungsanlage nach Anspruch 1 oder 2,
**dadurch gekennzeichnet,**
**dass** der Wärmeübertrager (3) als Zweikreis-Wärmetauscher ausgebildet ist, wobei der eine Wärmetauscher dem Heizkreis (HK) und der andere Wärmetauscher dem Brauchwasserladekreis (SK) zugeordnet sind.

4. Heizungsanlage nach einem der Ansprüche 1 bis 3,
**dadurch gekennzeichnet,**
**dass** der Wärmeerzeuger als Gasheiztherme ausgebildet ist.

5. Heizungsanlage nach einem der Ansprüche 1 bis 4,
**dadurch gekennzeichnet,**
**dass** die Wassermengenbegrenzer (2, 6) als Festdrossel ausgebildet sind.

6. Heizungsanlage nach einem der Ansprüche 1 bis 5,
**dadurch gekennzeichnet,**
**dass** die Wassermengenbegrenzer (2, 6) einstellbar sind.

## Claims

1. A heating system comprising a heat generator which supplies heat to a heat transfer system (3), wherein on the outlet side the heat transfer system (3) supplies hot water to a heating circuit (HK) comprising radiators and a domestic water charging circuit for a domestic water storage tank (10), wherein cold water is removed in the lower region of the domestic water storage tank (10), is fed via a domestic water charging pump (1) and the heat transfer system (3) in the upper region of the domestic water storage tank (10) after being heated again and wherein cold water (KW) is supplied to the domestic water storage tank (10) in a domestic water circuit (BW) in the lower region (wk) and hot domestic water can be removed in the upper region (ww) via connected tapping points (5), **characterised in that** the hot water outlet (ww) of the domestic water circuit (BW) is connected before the tapping points (5) via a circulation line (7) and a backflow preventer (4) to the inlet of the domestic water charging pump (1) which is inserted between the cold water outlet (wa) of the domestic water storage tank (10) for the domestic water charging circuit (SK) and the heat transfer system (3) and a charging water limiter (6) is inserted between the cold water outlet (wa) of the domestic water storage tank (10) for the domestic water charging circuit (SK) and the domestic water charging pump (1), which limiter is set to a predefinable amount of charging water.

2. The heating system according to claim 1, **characterised in that** a water limiter (2) is inserted in the domestic water charging circuit (SK) between the domestic water charging pump (1) and the heat transfer system (3), which limiter is set to a total quantity of water which is determined by the sum of the quantity of charging water and the quantity of circulating water.

3. The heating system according to claim 1 or 2, **characterised in that** the heat transfer system (3) is embodied as a two-circuit heat exchanger, wherein one heat exchanger is allocated to the heating circuit (HK) and the other heat exchanger is allocated to the domestic water charging circuit (SK).

4. The heating system according to one of claims 1 to 3, **characterised in that** the heat generator is embodied as a gas-fired water heater.

5. The heating system according to one of claims 1 to 4, **characterised in that** the water limiters (2, 6) are embodied as fixed restrictions.

6. The heating system according to one of claims 1 to 5, **characterised in that** the water limiters (2, 6) are adjustable.

## Revendications

1. Installation de chauffage comprenant un générateur de chaleur, qui alimente un échangeur de chaleur (3) en chaleur, l'échangeur (3) alimentant en eau chaude côté sortie un circuit de chauffage (HK) comprenant des radiateurs et un circuit de chargement d'eau sanitaire pour un accumulateur d'eau sanitaire (10), de l'eau froide étant prélevée dans la zone inférieure de l'accumulateur d'eau sanitaire (10), étant conduite par une pompe de chargement d'eau sanitaire (1) et l'échangeur de chaleur (3), étant réchauffée dans la zone supérieure de l'accumulateur d'eau sanitaire (10) et étant à nouveau recyclée et de l'eau froide (KW) pouvant être amenée à l'accumulateur d'eau sanitaire (10) dans un circuit d'eau sanitaire (BW) dans la zone inférieure (wk) et de l'eau sanitaire chaude pouvant être prévue dans la zone supérieure (ww) au moyen de points de prélèvement (5) raccordés,
**caractérisée en ce que**
la sortie d'eau chaude (ww) du circuit d'eau sanitaire (BW) est reliée avant les points de prélèvement (5) au moyen d'une conduite de circulation (7) et d'un dispositif antireflux (4) à l'entrée de la pompe de chargement d'eau sanitaire (1), laquelle est intégrée entre la sortie d'eau froide (wa) de l'accumulateur d'eau sanitaire (10) pour le circuit de chargement d'eau sanitaire (SK) et l'échangeur de chaleur (3) et **en ce que** un limiteur de quantité d'eau de chargement (6), qui est fixé à une quantité d'eau de chargement prédéfinissable, est intégré entre la sortie d'eau froide (wa) de l'accumulateur d'eau sanitaire (10) pour le circuit de chargement d'eau sanitaire (SK) et la pompe de chargement d'eau sanitaire (1).

2. Installation de chauffage selon la revendication 1,
**caractérisée en ce que**
un limiteur de quantité d'eau (2) est intégré dans le circuit de chargement d'eau industrielle (SK) entre la pompe de chargement d'eau sanitaire (1) et l'échangeur de chaleur (3), lequel limiteur est fixé à une quantité d'eau totale qui est donnée par la somme de la quantité d'eau de chargement et la quantité d'eau de circulation.

3. Installation de chauffage selon la revendication 1 ou 2,
**caractérisée en ce que**
l'échangeur de chaleur (3) est conçu comme un échangeur de chaleur à deux circuits, l'échangeur de chaleur étant attribué au circuit de chauffage (HK) et l'autre échangeur de chaleur au circuit de chargement d'eau industrielle (SK).

4. Installation de chauffage selon l'une quelconque des revendications 1 à 3,
**caractérisée en ce que**
l'échangeur de chaleur est conçu comme un dispositif de chauffage à gaz.

5. Installation de chauffage selon l'une quelconque des revendications 1 à 4
**caractérisée en ce que**
les limiteurs de quantité d'eau (2, 6) sont conçus comme dispositif d'étranglement fixe.

6. Installation de chauffage selon l'une quelconque des revendications 1 à 5
**caractérisée en ce que**,
les limiteurs de quantité d'eau (2, 6) sont réglables.
